# FASCICULE DE BREVET EUROPEEN

(11) **EP 1 278 012 B1**
(45) Date de publication et mention de la délivrance du brevet: **25.10.2006**
(21) Numéro de dépôt: 02291767.8
(22) Date de dépôt: 12.07.2002
(51) Int. Cl.: F23R 3/14

(54) **Système d'injection aéromécanique à vrille primaire anti-retour**
Aeromechanisches Einspritzsystem mit Primärverwirbelungs- und Rückschlagvorrichtung
Aeromechanical injection system with non-return primary swirler

(30) Priorité: 16.07.2001 FR 0109456
(43) Date de publication de la demande: 22.01.2003
(73) Titulaire: SNECMA, 75015 Paris (FR)
(72) Inventeur: Baudoin, Christophe, 77170 Brie Comte Robert (FR); Commaret, Patrice-André, 77950 Rubelles (FR); Viguier, Christophe, 94140 Alfortville (FR)
(74) Mandataire: David, Alain

(56) Documents cités:
- EP-A- 0 469 899
- FR-A- 2 246 734
- US-A- 5 966 937

## Description

### Domaine de l'invention

La présente invention se rapporte au domaine spécifique des turbomachines et elle s'intéresse plus particulièrement au problème posé par l'injection de carburant dans la chambre de combustion d'une turbomachine.

### Art antérieur

Classiquement, dans un turboréacteur ou un turbopropulseur, comme l'illustre la figure 4, l'injection de carburant dans la chambre de combustion 50 est effectuée à partir de plusieurs systèmes d'injection 52 comportant chacun, d'une part une buse d'injection de carburant 54 assurant la vaporisation du carburant dans la chambre de combustion et d'autre part un ensemble mélangeur/déflecteur 56 qui réalise le mélange comburant/carburant et le diffuse dans cette chambre de combustion. Cet ensemble mélangeur/déflecteur comporte un premier dispositif à tourbillon ou vrille primaire (swirler 58) monté coulissant sur la buse d'injection de carburant 54 (via un manchon 60), un dispositif à venturi 62, un second dispositif à tourbillon ou vrille secondaire 64 et un déflecteur 66 fixé sur le fond de la chambre de combustion 68. La demande de brevet française N° 2 728 330 et le brevet américain N° 5 490 378 sont deux exemples parfaits de cet art antérieur. On notera que dans les tous systèmes d'injection divulgués à ce jour, comme l'illustre la figure 5, la surface interne du venturi 62A sur laquelle va impacter le carburant vaporisé par la buse d'injection 54 présente toujours une surface continue (sans discontinuité de pente) jusqu'à la sortie d'air de la vrille primaire.

Cette architecture conventionnelle de système d'injection a toutefois l'inconvénient majeur de présenter, dans certaines conditions particulières d'utilisation, un risque d'auto-inflammation de nature à provoquer une destruction de la chambre de combustion. En effet, l'impact du carburant sur la surface interne du venturi, nécessaire pour obtenir un film de carburant dont la fragmentation en fines gouttelettes sera assurée par les cisaillements générés par les vrilles primaire et secondaire, se traduit parfois par des remontées de carburant dans les aubages de la vrille primaire. De plus, du fait que la zone d'impact du carburant sur cette surface interne n'est pas précisément localisée, une injection de carburant à contre-courant dans cette vrille primaire peut aussi éventuellement se produire. Or, un tel retour de carburant dans la vrille primaire peut contribuer à amener ce carburant à l'extérieur du tube à flamme et donc risquer une destruction du foyer de la chambre de combustion de la turbomachine.

### Objet et définition de l'invention

La présente invention pallie ces inconvénients en proposant un système d'injection de turbomachine comportant d'une part une buse d'injection de carburant assurant la vaporisation du carburant dans la chambre de combustion et d'autre part un ensemble mélangeur/déflecteur disposé coaxialement à ladite buse d'injection et qui réalise le mélange comburant/carburant et le diffuse dans ladite chambre de combustion, ledit ensemble mélangeur/déflecteur comportant un premier dispositif à tourbillon (ou vrille primaire) et au moins un second dispositif à tourbillon (ou vrille secondaire) disposés axialement à une distance déterminée l'un de l'autre et séparés par un dispositif à venturi disposé coaxialement à ladite buse d'injection, ledit premier dispositif à tourbillon étant fixé solidairement à ladite buse d'injection et séparé de celle-ci d'une distance radiale constante, caractérisé en ce que le dispositif à venturi comporte une surface interne présentant sur une partie amont une discontinuité de pente.

De préférence, le second dispositif à tourbillon est monté coulissant par rapport à ladite buse d'injection par l'intermédiaire d'une couronne solidaire dudit second dispositif à tourbillon et qui peut se déplacer, perpendiculairement à un axe de révolution de ladite buse d'injection, dans un logement annulaire dudit dispositif à venturi.

Avec ce système de liaison coulissante au niveau de la seule vrille secondaire, l'injection de carburant à contre-courant dans la vrille primaire est éliminée.

Selon un mode de réalisation avantageux, la partie amont de la surface interne du dispositif à venturi peut comporter une marche concave ou une marche convexe.

Avec cette architecture spécifique de venturi, l'injection de carburant par capillarité dans la vrille primaire peut être limitée.

### Brève description des dessins

Les caractéristiques et avantages de la présente invention ressortiront mieux de la description suivante, faite à titre indicatif et non limitatif, en regard des dessins annexés sur lesquels :
- la figure 1 est une vue schématique en demi-coupe axiale d'une partie d'injection d'une turbomachine conforme à l'invention,
- la figure 2 est une vue agrandie d'une partie de la figure 1 dans un premier exemple de réalisation de l'invention,
- la figure 3 est une vue agrandie d'une partie de la figure 1 dans un second exemple de réalisation de l'invention,
- la figure 4 est une vue schématique en demi-coupe axiale d'une partie d'injection d'une turbomachine incorporant un système d'injection de l'art antérieur, et
- la figure 5 est une vue agrandie d'une partie de la figure 4.

### Description détaillée d'un mode de réalisation préférentiel

La figure 1 montre en demi-coupe axiale une partie d'injection d'une turbomachine comprenant :
. une enveloppe annulaire externe (ou carter externe) 12, d'axe longitudinal 10,
. une enveloppe annulaire interne (ou carter interne) coaxiale 14,
. un espace annulaire 16 compris entre les deux enveloppes 12 et 14 recevant le comburant comprimé, généralement de l'air, provenant en amont d'un compresseur (non représenté) de la turbomachine, au travers d'un conduit annulaire de diffusion 18 (on notera la présence de la grille de diffusion 18a) définissant un flux général F d'écoulement des gaz, cet espace 16 comportant, dans le sens d'écoulement de ces gaz, tout d'abord un ensemble d'injection comportant une pluralité de systèmes d'injection 20 fixés sur l'enveloppe annulaire externe 12 et régulièrement répartis autour du conduit 18, ensuite une chambre de combustion annulaire 22, et enfin un distributeur annulaire (non représenté) formant un étage d'entrée d'une turbine haute pression.

La chambre de combustion annulaire est formée d'une paroi axiale externe 24 et d'une paroi axiale interne 26, toutes deux coaxiales d'axe 10, et d'une paroi transversale 28 formant fond de chambre et pourvue d'une pluralité d'ouvertures 30 pour la fixation des systèmes d'injection. Les différentes liaisons entre les extrémités amont des parois axiales de la chambre 24, 26, éventuellement des casquettes 32, 34 prolongeant en amont ces extrémités de parois, et des extrémités rabattues du fond de chambre 28 est effectuée par tout moyen de fixation conventionnel (non représenté), par exemple des boulons à vis à tête conique, de préférence de type à écrou prisonnier.

Chaque système d'injection de l'ensemble d'injection comporte d'une part une buse d'injection de carburant 36 assurant la vaporisation du carburant dans la chambre de combustion et d'autre part un ensemble mélangeur/déflecteur 38 coaxial à cette buse d'injection et qui réalise le mélange comburant/carburant et le diffuse dans cette chambre de combustion. Cet ensemble mélangeur/déflecteur comporte au moins un premier dispositif à tourbillon ou vrille primaire (swirler 40) et un second dispositif à tourbillon ou vrille secondaire 42 espacés axialement l'un de l'autre d'une distance déterminée et séparés par un dispositif à venturi 44. La vrille secondaire est prolongée par un déflecteur 46 fixé au fond de chambre 28 et qui s'étend au travers de l'ouverture 30 dans la chambre de combustion 22.

Selon l'invention, la vrille primaire 40 est fixée solidairement à la buse d'injection 36, par exemple par l'intermédiaire d'un manchon 48, et dont elle est donc séparée par une distance radiale constante. Cette distance est déterminée de telle sorte que, quels que soient les régimes de fonctionnement de la turbomachine (autorotation, ralenti, plein gaz), le carburant vaporisé par la buse d'injection ne peut en aucune façon impacter sur la vrille primaire. Ainsi, on peut éviter toute éventuelle injection à contre-courant de carburant dans cette vrille primaire résultant des dispersions de carburant existant naturellement d'un injecteur à l'autre (du fait des angles d'injection, de l'homogénéité circonférentielle, etc.) comme des rebonds de carburant sur le dispositif à venturi.

Selon un premier mode de réalisation de l'invention illustré à la figure 2, le dispositif à venturi comporte en outre sur sa surface interne 44A une partie amont présentant en P une discontinuité de pente de façon à empêcher, ou à tout le moins réduire notablement, tout risque de remontée du carburant par capillarité dans la vrille primaire 40 du système d'injection 20. Cette discontinuité de pente effectuée en amont de la surface externe E du cône d'injection de carburant peut par exemple être constituée par une marche concave. Sur l'exemple de réalisation de la figure 3, cette discontinuité de pente est au contraire constituée par une marche convexe.

En outre, afin de laisser un débattement suffisant entre la buse d'injection 36 solidaire de l'enveloppe externe 12 et l'ensemble mélangeur/déflecteur 38 (notamment pour la gestion des dilatations thermiques), la vrille secondaire 42 est montée coulissante par rapport à cette buse d'injection, perpendiculairement à un axe de révolution S de la buse, par exemple par l'intermédiaire d'une couronne 47 fixée sur cette vrille secondaire et pouvant se déplacer dans un logement annulaire 49 du dispositif à venturi 44. A cet effet, un jeu suffisant est laissé entre la périphérie interne de ce logement annulaire et la périphérie externe de la couronne.

Avec la configuration de liaison coulissante proposée, la buse d'injection est constamment centrée par rapport à la vrille primaire et le dispositif à venturi évitant ainsi toute injection de carburant à contre-courant, et la discontinuité de pente de ce venturi permet en outre d'éviter toute remontée de carburant par capillarité. Ainsi, avec la structure particulière de l'invention, on assure une bonne pulvérisation du carburant dans toutes les conditions de vol et notamment dans les conditions particulières les plus sévères de rallumage en autorotation à faible Mach, conditions dans lesquelles les pertes de charge d'alimentation en air sont trop faibles pour garantir une fragmentation suffisante du carburant et ainsi accéder à un vaste domaine de rallumage.

## Revendications

1. Système d'injection d'une chambre de combustion de turbomachine comportant d'une part une buse d'injection de carburant (36) assurant la vaporisation du carburant dans la chambre de combustion (22) et d'autre part un ensemble mélangeur/déflecteur (38) disposé coaxialement à ladite buse d'injection et qui réalise le mélange comburant/carburant et le diffuse dans ladite chambre de combustion, ledit ensemble mélangeur/déflecteur comportant un premier dispositif à tourbillon (ou vrille primaire 40) fixé solidairement à ladite buse d'injection et séparé de celle-ci d'une distance radiale constante, et au moins un second dispositif à tourbillon (ou vrille secondaire 42) disposés axialement à une distance déterminée l'un de l'autre et séparés par un dispositif à venturi (44) disposé coaxialement à ladite buse d'injection, **caractérisé en ce que** ledit dispositif à venturi comporte une surface interne (44A) présentant sur une partie amont une discontinuité de pente P.

2. Système d'injection selon la revendication 1, **caractérisé en ce que** ledit second dispositif à tourbillon est monté coulissant par rapport à ladite buse d'injection par l'intermédiaire d'une couronne (47) solidaire dudit second dispositif à tourbillon et qui peut se déplacer, perpendiculairement à un axe de révolution S de ladite buse d'injection, dans un logement annulaire (49) dudit dispositif à venturi.

3. Système d'injection selon la revendication 1, **caractérisé en ce que** ladite partie amont de la surface interne du dispositif à venturi comporte une marche concave.

4. Système d'injection selon la revendication 1, **caractérisé en ce que** ladite partie amont de la surface interne du dispositif à venturi comporte une marche convexe.

## Claims

1. An injection system for a turbomachine combustion chamber, the system comprising firstly a fuel injection nozzle (36) for vaporizing fuel in the combustion chamber (22) and secondly a mixer/deflector assembly (38) disposed coaxially with said injection nozzle and serving to mix fuel and oxidizer and to diffuse the mixture in said combustion chamber, said mixer/deflector assembly comprising a first spinner device or "primary swirler" (40) fixed securely to said injection nozzle and is spaced apart therefrom by a constant radial distance, and at least one second spinner device or "secondary swirler" (42) disposed coaxially at a determined distance from each other and separated by a Venturi device (44) disposed coaxially with said injection nozzle, the system being **characterised in that** said Venturi device has an inside surface (44A) presenting an upstream portion having a slope discontinuity P.

2. An injection system according to claim 1, **characterised in that** said second spinner device is mounted to slide relative to said injection nozzle via a ring (47) secured to said second spinner device and capable of moving perpendicularly to an axis of symmetry S of said injection nozzle in an annular housing (49) of said Venturi device.

3. An injection system according to claim 1, **characterised in that** said upstream portion of the inside surface of the Venturi device has a step that is concave.

4. An injection system according to claim 1, **characterised in that** said upstream portion of the inside surface of the Venturi device has a step that is convex.

## Patentansprüche

1. Einspritzsystem einer Brennkammer einer Turbomaschine, umfassend einerseits eine Brennstoffeinspritzdüse (36), die die Zerstäubung des Brennstoffs in der Brennkammer (22) sichert, und andererseits eine Mischer/Deflektor-Anordnung (38), die koaxial mit der Einspritzdüse angeordnet ist und die die Mischung Sauerstoffträger/Brennstoff durchführt und sie in der Brennkammer verteilt, wobei die Mischer/Deflektor-Anordnung eine erste Wirbelvorrichtung (oder Primärverwirbelung 40), die mit der Einspritzdüse fest verbunden ist und die von ihr mit einem konstanten radialen Abstand getrennt ist, und mindestens eine zweite Wirbelvorrichtung (oder Sekundärverwirbelung 42) umfaßt, die axial mit einem bestimmten Abstand zueinander angeordnet und durch eine Venturi-Vorrichtung (44) getrennt sind, die koaxial mit der Einspritzdüse angeordnet ist, **dadurch gekennzeichnet, daß** die Venturi-Vorrichtung eine innere Fläche (44A) umfasst, die auf einem stromaufwärtigen Teil eine Neigungsunstetigkeit P aufweist.

2. Einspritzsystem nach Anspruch 1, **dadurch gekennzeichnet, daß** die zweite Wirbelvorrichtung relativ zur Einspritzdüse verschieblich montiert ist mittels eines Kreisrings (47), der mit der zweiten Wirbelvorrichtung fest verbunden und in der Lage ist, sich senkrecht auf einer Drehachse S der Einspritzdüse in einer ringförmigen Aufnahme (49) der Venturi-Vorrichtung zu bewegen.

3. Einspritzsystem nach Anspruch 1, **dadurch gekennzeichnet, daß** der stromaufwärtige Teil der inneren Fläche der Venturi-Vorrichtung eine konkave Stufe umfaßt.

4. Einspritzsystem nach Anspruch 1, **dadurch gekennzeichnet, daß** der stromaufwärtige Teil der inneren Fläche der Venturi-Vorrichtung eine konvexe Stufe umfaßt.
